# FASCICULE DE BREVET EUROPEEN

(11) **EP 2 552 706 B1**
(45) Date de publication et mention de la délivrance du brevet: **06.05.2015**
(21) Numéro de dépôt: 11710221.0
(22) Date de dépôt: 28.03.2011
(51) Int. Cl.: B42D 25/00, B41M 3/00, B41M 3/14, B42D 15/00, B44F 1/02, B42D 25/29

(54) **DOCUMENT DE VALEUR, À COUCHES DE PROTECTION RESPECTIVEMENT MATE ET BRILLANTE**
WERTDOKUMENT MIT MATTEN BZW. GLÄNZENDEN SCHUTZSCHICHTEN
VALUE DOCUMENT HAVING RESPECTIVELY MATT AND GLOSSY PROTECTIVE LAYERS

(30) Priorité: 01.04.2010 FR 1052484
(43) Date de publication de la demande: 06.02.2013
(73) Titulaire: Oberthur Fiduciaire SAS, 75008 Paris (FR)
(72) Inventeur: GILLOT, Julien, F-35410 Veneffles (FR); BORDE, Xavier, F-35410 Osse (FR)
(74) Mandataire: Regimbeau
(86) Numéro de dépôt international: PCT/EP2011/054724
(87) Numéro de publication internationale: WO 2011/120917

(56) Documents cités:
- WO-A1-02/20274
- DE-A1- 19 932 517

## Description

La présente invention se rapporte à un document de valeur portant deux couches de protection.

Dans le domaine particulier des billets de banque se pose le problème de leur usure due notamment à leur important niveau de salissure, suite aux nombreuses manipulations auxquelles ils sont soumis. Ceci les rend poisseux et méconnaissables.

Cette usure est augmentée lorsque le billet est en papier fiduciaire mais atténuée lorsqu'il est en un matériau à base de matière plastique. Dans ce dernier cas, ce sont souvent les impressions qui s'estompent. En tout état de cause, pour ralentir cette usure et éviter, autant que faire se peut, que le document ne se salisse rapidement, il est connu de revêtir préférentiellement les deux faces du billet d'une couche de protection transparente, voire translucide, sous la forme d'un vernis d'aspect visuel mat laissant apparaître les impressions qui y sont apposées.

On connaît par le document DE 199 32 517, qui décrit le préambule de la revendication 1, un procédé de fabrication d'un film portant des vernis mat et brillant, pour protéger des cartes à puce contre les problèmes d'usure dus à des phénomènes de friction

La présente invention a pour but de perfectionner cet état de la technique, en se servant de cette couche de protection, comme un support pour un moyen de sécurité supplémentaire, au moins de premier niveau, c'est-à-dire détectable à l'oeil nu, par un observateur.

Un autre objectif de cette invention est, dans l'hypothèse où le document lui-même porte un élément de sécurité, d'améliorer encore l'aspect visuel de cet élément de sécurité, tout en rendant sa reproduction particulièrement difficile par des personnes non autorisées.

Ainsi, la présente invention se rapporte à un document de valeur selon la revendication 1, qui est constitué d'une feuille de support, dont au moins une face comporte, au moins sur une partie de sa surface, une couche de protection transparente ou translucide dite "première couche", d'aspect visuel mat, cette couche étant partiellement revêtue d'une seconde couche de protection, également transparente ou translucide, d'aspect visuel brillant, caractérisé notamment par le fait qu'il consiste en un billet de banque.

Ainsi, la seconde impression d'aspect visuel brillant va être d'autant plus visible qu'elle est déposée sur un vernis mat, de sorte que le contraste entre les deux est renforcé.

Le contraste entre la première couche mate et la seconde couche (brillante) est visible grâce à leur différence de brillance (c'est à dire l'intensité lumineuse réfléchie par un éclairage direct en réflexion spéculaire). Toutefois l'ensemble créé par ces deux couches reste transparent, les impressions sous-jacentes n'étant pas visuellement altérées.

Selon d'autres caractéristiques avantageuses de ce document :
- ladite première couche est continue, tandis que la seconde couche est formée d'au moins deux zones distinctes l'une de l'autre ;
- lesdites zones distinctes ont la forme de lettres ;
- il comporte selon l'invention un élément de sécurité consistant en une déformation de ladite feuille et cet élément comporte deux régions contigües de textures différentes, qui confèrent respectivement à ces zones un aspect mat et un aspect brillant en réflexion spéculaire ;
- ladite déformation est réalisée par la technique du timbre sec ;
- la différence de rugosité entre lesdites régions est nette et franche, ou progressive ;
- ladite seconde couche de protection est selon l'invention totalement en repérage de ladite région à aspect brillant ;
- il est dépourvu de première couche de protection en repérage de la région à aspect brillant dudit élément de sécurité ;
- l'une ou l'autre des première et seconde couches de protection incorpore au moins l'un des moyens de sécurité de deuxième niveau suivants :
   - pigments organiques ou minéraux de type fluorescents ou phosphorescents, visibles sous infrarouge, ou une combinaison de ceux-ci ;
   - cristaux liquides, par exemple de type nématique ou cholestérique ;
   - composés thermochromes/photochromes ou photothermochromes ;
   - traceurs organiques ou minéraux.
- l'une et/ou l'autre desdites première et seconde couches de protection est constituée d'un vernis, par exemple déposé par flexographie ;
- ladite seconde couche est déposée sous la forme d'une impression de type guilloche ou microtexte, par exemple irisée.

D'autres caractéristiques et avantages de la présente invention apparaîtront à la lecture de la description détaillée d'un exemple de réalisation préférentiel.

Cette description sera faite en référence aux dessins annexés, dans lesquels :
- la figure 1 est une vue de dessus d'un billet de banque conforme à la présente invention ;
- la figure 2 est un schéma expliquant comment est traitée une zone du billet de la figure 1 réalisée par la technique dite "du timbre sec", et formant élément de sécurité ;
- les figures 3 et 4 sont des vues simplifiées en coupe de l'élément de sécurité de la figure 2 sous réflexion spéculaire.

Comme indiqué plus haut, le billet de banque 1 de la figure 1 comporte deux grandes faces opposées 10 et 11, dont une seule, en l'occurrence la face 10, est visible ici. Bien entendu, seul ce qui est visible sur la face 10 sera décrit ci-après. Toutefois, cette description vaut également pour la face 11 qui peut être similaire à la face 10 du point de vue des procédés d'impression utilisés.

Ce billet est par exemple réalisé en papier fiduciaire, à base de fibres de coton ou, selon un autre mode de réalisation, en une fine feuille de matière plastique tel que du polypropylène, du polyamide etc

Quelque soit le matériau utilisé, celui-ci peut être aussi bien monocouche que constitué de plusieurs couches de papier ou de matière plastique, voire des deux matériaux simultanément.

Ainsi que cela est connu en soi, ce billet peut intégrer en son sein ou sur sa surface un ou plusieurs moyens de sécurité bien connus en soi, tels qu'un filigrane, un fil de sécurité, des fonds offset à guilloches, irisés, des impressions taille douce, des hologrammes en bande ou en "patch", etc.

Dans le cas présent, le billet représenté comporte un fond garni par exemple d'impressions offset non représentées ici.

Par la technique d'impression taille-douce est imprimé le portrait 101 d'un personnage.

Ce billet est d'une valeur faciale de cent unités monétaires, cette valeur faciale étant référencée 102, elle même imprimée en taille douce.

Par ailleurs, dans le coin supérieur gauche de la face 10, le billet comporte un élément de sécurité 4 sur lequel on reviendra plus loin.

De manière bien connue en soi, la face 10 (ainsi que de préférence la face 11), est revêtue d'une couche de protection 2 transparente, voire translucide, dite "première couche".

Il s'agit d'un vernis d'aspect visuel mat, par exemple :
- à base d'eau d'esters et d'alcools gras ;
- du type à séchage par rayonnement ultraviolet, composé d'acrylates, d'oligomères - monomères et de photoinitiateurs, préférentiellement déposé sur les deux faces par la technique d'impression bien connue appelée flexographie.

Il s'agit de préférence d'une impression sous la forme d'un aplat continu, recouvrant complètement les faces 10 et 11.

Cependant, on peut toutefois envisager que ce vernis ne recouvre qu'une partie de la surface du billet.

Dans un mode de réalisation différent non représenté, cette impression pourrait être sous la forme d'un microtexte, c'est-à-dire donnant, à l'oeil nu, l'illusion d'une enduction continue alors que, vue par grossissement, cette impression est constituée d'une juxtaposition de lettres et/ou de signes distincts les uns des autres. Cela vaut si l'impression est réalisée en "négatif", les textes étant réalisé en creux.

Conformément à l'invention, la première couche 2 est revêtue partiellement d'une seconde couche 3 qui constitue également une couche de protection, qui est également transparente, voire translucide, mais qui présente un aspect visuel brillant. Il s'agit par exemple d'un vernis à base d'acrylates, d'oligomères - monomères et de photoinitiateurs.

En l'occurrence, cette seconde couche de protection 3 est constituée ici du sigle formé par les lettres "B" et "N", portant sur les figures les références numériques 30 et 31.

Ce motif est répété plusieurs fois sur le billet.

Contrairement à ce que peut laisser penser la figure 1, cette seconde couche rend parfaitement visible ce qui est placé en dessous, en l'occurrence, le portrait 101 ou le fond garni d'impressions offset.

Une telle surimpression "brillant sur mat" permet au détenteur du billet de s'assurer de lui-même simplement et avec peu d'effort de l'authenticité du document (sécurité de premier niveau), l'aspect brillant étant renforcé par le contraste résultant de la première impression.

Comme indiqué plus haut, le billet présente, dans ce mode de réalisation préférentiel, un élément de sécurité 4 qui consiste en un estampage en surface de la feuille constituant le billet.

Ainsi que cela est clairement visible à la figure 2, cet élément 4 comporte deux zones contigües 40 et 41, de textures différentes, qui confèrent respectivement à ces zones, un aspect mat respectivement brillant en réflexion spéculaire.

En l'occurrence, dans le cas présent, le chiffre "100", référencé 40, est formé, par la technique du "timbre sec", de manière à lui conférer un état de surface lisse. Le papier à l'intérieur de la valeur "100" est calandré.

Cette valeur faciale est intégrée au sein d'un motif en forme de bandeau 41 qui présente la particularité d'avoir un profil texturé, rugueux, également réalisé par la technique d'impression sans encre dite "du timbre sec". La texture du motif 41 est par ailleurs modulée, les zones les plus sombres étant les plus rugueuses.

Le bandeau 41 peut également être formé par une succession de zones encrées en taille-douce. La profondeur de gravure peut varier de telle sorte que la quantité d'encre, et donc la teinte, en soit modifiée.

Ces traitements différenciés des zones 40 et 41 leur confèrent respectivement des aspects brillant et mat.

Dans un premier mode de réalisation de l'invention, représenté aux figures 2 et 3, l'intégralité de cet élément de sécurité 4 est recouvert par ladite couche de protection mate, tandis que seule la région à l'aplomb de la zone 40 d'état de surface lisse est revêtue de la seconde couche de protection d'aspect brillant 3.

En d'autres termes, et comme représenté sur ces figures, dès lors qu'un observateur arrêtera son regard sur la zone en forme de bandeau 41 d'aspect mat et de texture accidentée, rugueuse, les paramètres conjugués de la région estampée et du vernis 2 s'ajoutent.

A l'inverse, du fait qu'à l'aplomb de la zone 40, les deux couches de vernis 2 et 3 sont superposées, seuls les aspects brillants de la zone 40 et de la seconde couche de protection 3 sont perçus par l'oeil et s'ajoutent en réflexion spéculaire.

Ainsi, l'aspect mat, respectivement brillant, de cet élément de sécurité 4 est encore renforcé.

A la figure 4 est représenté un mode de réalisation particulier dans lequel seule la zone rugueuse 41 est revêtue de la couche de protection mate 2, tandis qu'en regard de la zone brillante 40 est présent seulement le deuxième vernis 3 d'aspect brillant.

En conclusion, les contrastes mats et brillants observés en inspection rasante sont nettement améliorées par rapport à l'état de l'art existant grâce à l'action collaborative du timbre sec et des vernis.

Selon d'autres aspects de l'invention, le timbre sec peut accueillir une image latente simple, double du type "SEAL by Oberthur Technologies" (marque déposée) ou une gravure spéciale comme décrit dans la demande de brevet français n° 0951376 au nom du présent demandeur, publiée sous FR 2 942 811 ou WO 2010/100 360.

Il est par ailleurs possible de jouer sur la progressivité et la transition de textures obtenues par le timbre sec pour obtenir des contrastes tranchés ou des panachages entre les zones mates et brillantes. De plus, si on passe progressivement d'un état de surface lisse, sans texture, à un état de surface texturé, la reproduction d'un tel motif par une personne non autorisée est rendue plus difficile encore.

Par ailleurs, on peut prévoir que la couche de protection dispose d'une sécurité de type mat/brillant dont au moins une zone présente en outre une tactilité décelable au toucher.

Pour atteindre un deuxième niveau de sécurité, on peut envisager que l'une ou l'autre des premières couches de protection incorporent au moins l'un des moyens de sécurité suivant :
- un ou plusieurs pigments organiques minéraux de type fluorescent ou phosphorescent, visibles sous rayonnement infrarouge, voire une combinaison des deux types de pigments ;
- des cristaux liquides, par exemple de type nématique ou cholestérique ;
- des composés thermochromes/photochromes ou photothermochromes ;
- un traceur organique ou minéral.

On peut également envisager d'incorporer une impression riche en finesse de type guilloche ou microtexte dans le timbre sec ou, comme déjà dit auparavant, dans l'un ou l'autre des vernis. Cette impression peut être irisée.

Dans un mode de réalisation particulier, la seconde couche de vernis brillant est décalée par rapport aux impressions offset 101 que comporte le billet. Ceci signifie que cette couche n'est pas en repérage exact avec elles, c'est-à-dire qu'elle occupe une surface plus petite, plus grande que celles-ci ou est placée ailleurs que sur ces impressions.

Bien entendu, ceci ne vaut que pour les impressions autres que celles réalisées pour la confection de l'élément de sécurité 4, pour lequel on procède par déformation de la feuille.

On peut également dans un mode préférentiel de réalisation, mettre en repérage une impression offset avec l'impression de vernis mat/brillant ce qui permet de conjuguer des effets notamment de fluorescence et/ou phosphorescence. Toutefois, dans le cas d'une impression de teinte sombre, on préférera que le vernis mat/brillant ne soit pas exactement en repérage de celle-ci, sauf à perdre en visibilité (le contraste mat/brillant est moindre).

On peut également, dans un autre mode de réalisation préférentiel non représenté, réaliser une combinaison de vernis mat/brillant dans laquelle le vernis mat contient une zone ajourée. Le vernis brillant, qui recouvre cette zone ajourée, apparaît donc d'une teinte différente et à une hauteur moindre.

## Revendications

1. Document de valeur, qui est constitué d'une feuille de support (1), dont au moins une face (10) comporte, au moins sur une partie de sa surface, une couche (2) de protection transparente ou translucide dite "première couche", d'aspect visuel mat, cette couche étant partiellement revêtue d'une seconde couche (3) de protection, également transparente ou translucide, d'aspect visuel brillant, **caractérisé par le fait qu'**il consiste en un billet de banque, qu'il comporte un élément de sécurité (4) consistant en une déformation de ladite feuille, cet élément (4) comportant deux régions contigües (41, 40) de textures différentes, qui confèrent respectivement à ces zones un aspect mat et un aspect brillant en réflexion spéculaire, et que ladite seconde couche de protection (3) est totalement en repérage de ladite région (40) à aspect brillant.

2. Document selon la revendication 1, **caractérisé par le fait qu'**il est dépourvu de première couche (2) de protection en repérage de la région à aspect brillant (40) dudit élément de sécurité (4).

3. Document selon la revendication 1, **caractérisé par le fait que** ladite première couche est continue (2), tandis que la seconde couche (3) de protection est formée d'au moins deux zones (30, 31) distinctes l'une de l'autre.

4. Document selon la revendication 3, **caractérisé par le fait que** lesdites zones distinctes (30, 31) ont la forme de lettres.

5. Document selon la revendication 1, **caractérisé par le fait que** ladite déformation est réalisée par la technique du timbre sec.

6. Document selon la revendication 1, **caractérisé par le fait que** la différence de rugosité entre lesdites régions (40, 41) est nette et franche, ou progressive.

7. Document selon l'une des revendications précédentes, **caractérisé par le fait que** l'une ou l'autre des première (2) et seconde couches (3) de protection incorpore au moins l'un des moyens de sécurité de deuxième niveau suivants :
- pigments organiques ou minéraux de type fluorescents ou phosphorescents, visibles sous infrarouge, ou une combinaison de ceux-ci ;
- cristaux liquides, par exemple de type nématique ou cholestérique ;
- composés thermochromes/photochromes ou photothermochromes ;
- traceurs organiques ou minéraux.

8. Document selon l'une des revendications précédentes, **caractérisé par le fait que** l'une et/ou l'autre desdites première (2) et seconde (3) couches de protection est constituée d'un vernis, par exemple déposé par flexographie.

9. Document selon l'une des revendications précédentes, **caractérisé par le fait que** ladite seconde couche est déposée sous la forme d'une impression de type guilloche ou microtexte, par exemple irisée.

## Patentansprüche

1. Wertdokument, das aus einem Trägerbogen (1) gebildet ist, von dem wenigstens eine Seite (10) auf wenigstens einem Teil ihrer Oberfläche eine transparente oder transluzente Schutzschicht (2), welche als "erste Schicht" bezeichnet wird, mit mattem visuellen Erscheinungsbild aufweist, wobei diese Schicht teilweise mit einer gleichfalls transparenten oder transluzenten zweiten Schutzschicht (3) mit glänzendem visuellen Erscheinungsbild bedeckt ist,
**dadurch gekennzeichnet, dass** es aus einer Banknote besteht, dass es ein Sicherheitselement (4) aufweist, das aus einer Deformation der Folie besteht, wobei dieses Element (4) zwei aneinandergrenzende Bereiche (41, 40) mit unterschiedlichen Texturen aufweist, die diesen Zonen ein mattes Erscheinungsbild beziehungsweise ein glänzendes Erscheinungsbild in Spiegelreflexion verleihen, und dass die zweite Schutzschicht (3) gänzlich mit dem Bereich (40) mit glänzendem Erscheinungsbild in Registerhaltung ist.

2. Dokument gemäß Anspruch 1, **dadurch gekennzeichnet, dass** es keine erste Schutzschicht (2) in Registerhaltung mit dem Bereich mit glänzendem Erscheinungsbild (40) des Sicherheitselements (4) aufweist.

3. Dokument gemäß Anspruch 1, **dadurch gekennzeichnet, dass** die erste Schutzschicht (2) durchgehend ist, während die zweite Schutzschicht (3) aus wenigstens zwei Zonen (30, 31) gebildet ist, die sich voneinander unterscheiden.

4. Dokument gemäß Anspruch 3, **dadurch gekennzeichnet, dass** die unterschiedlichen Zonen (30, 31) die Form von Buchstaben haben.

5. Dokument gemäß Anspruch 1, **dadurch gekennzeichnet, dass** die Deformation durch die Technik des Trockenstempelns bewirkt wird.

6. Dokument gemäß Anspruch 1, **dadurch gekennzeichnet, dass** der Unterschied in der Unebenheit zwischen den Bereichen (40, 41) deutlich und klar oder progressiv ist.

7. Dokument gemäß einem der vorhergehenden Ansprüche, **dadurch gekennzeichnet, dass** die erste Schutzschicht (2) oder die zweite Schutzschicht (3) wenigstens eines der folgenden Sicherheitsmittel auf zweitem Niveau einschließt:
- organische oder mineralische Pigmente vom fluoreszierenden oder phosphoreszierenden Typ, die unter Infrarotlicht sichtbar sind, oder eine Kombination von beiden;
- Flüssigkristalle, zum Beispiel vom nematischen oder cholesterischen Typ;
- thermochrome/photochrome oder photothermochrome Verbindungen;
- organische oder mineralische Indikatoren.

8. Dokument gemäß einem der vorhergehenden Ansprüche, **dadurch gekennzeichnet, dass** die erste Schutzschicht (2) und/oder die zweite Schutzschicht (3) aus einem Lack besteht/bestehen, der beispielsweise durch Flexodruck aufgetragen ist.

9. Dokument gemäß einem der vorhergehenden Ansprüche, **dadurch gekennzeichnet, dass** die zweite Schicht in Form eines Aufdrucks vom Guilloche- oder Mikrotext-Typ, zum Beispiel irisiert, aufgebracht ist.

## Claims

1. A document of value, constituted by a support sheet (1), whereof at least one face (10) comprises, at least on part of its surface, a transparent or translucent protective layer (2) called "first layer", of matt visual appearance, this layer being partially coated with a protective second layer (3), also transparent or translucent, of visual gloss appearance, **characterised in that** it consists of a bank note, it comprises a security element (4) consisting of deformation of said sheet and **in that** this element (4) comprises two contiguous regions (40, 41) of different textures, which confer respectively to these zones a matt appearance and a gloss appearance in specular reflection, and **in that** said second protective layer (3) is totally in register with said region (40) of gloss appearance.

2. The document as claimed in Claim 1, **characterised in that** it is devoid of a protective first layer (2) marking the region of gloss appearance (40) of said security element (4).

3. The document as claimed in Claim 1, **characterised in that** said first layer is continuous (2), whereas the protective second layer (3) is formed by at least two zones (30, 31) distinct from each other.

4. The document as claimed in Claim 3, **characterised in that** said distinct zones (30, 31) are in the form of letters.

5. The document as claimed in Claim 1, **characterised in that** said deformation is done by the embossing stamp technique.

6. The document as claimed in Claim 1, **characterised in that** the difference of roughness between said regions (40, 41) is clean and straightforward, or progressive.

7. The document as claimed in any one of the preceding claims, **characterised in that** one or the other of the first (2) and second protective layers (3) incorporates at least one of the following second-level security means:
- organic or mineral pigments of fluorescent or phosphorescent type, visible under infrared, or a combination thereof;
- liquid crystals, for example of nematic or cholesteric type;
- thermochrome/photochrome or photothermochrome compounds;
- organic or mineral tracers.

8. The document as claimed in any one of the preceding claims, **characterised in that** one and/or the other of said first (2) and second (3) protective layers is constituted by a glaze, for example deposited by flexography.

9. The document as claimed in any one of the preceding claims, **characterised in that** said second layer is deposited in the form of an impression of guilloche or microtext type, for example iridescent.
